# EUROPÄISCHE PATENTSCHRIFT

(11) **EP 1 116 862 B1**
(45) Veröffentlichungstag und Bekanntmachung des Hinweises auf die Patenterteilung: **09.02.2005**
(21) Anmeldenummer: 00126349.0
(22) Anmeldetag: 02.12.2000
(51) Int. Cl.: F01K 3/18, F22B 1/18

(54) **Verfahren zur Erzeugung von Dampf und eine Dampferzeugeranlage**
Steam generating method and plant
Procédé et installation de production de vapeur

(30) Priorität: 15.01.2000 DE 10001512
(43) Veröffentlichungstag der Anmeldung: 18.07.2001
(73) Patentinhaber: MAN TURBO AG, 46145 Oberhausen (DE)
(72) Erfinder: Gericke, Bernd, 51067 Köln (DE)
(74) Vertreter: Radünz, Ingo, Dipl.-Ing.

(56) Entgegenhaltungen:
- DE-A- 4 327 476
- DE-A- 19 645 322
- DE-U- 29 608 816
- PATENT ABSTRACTS OF JAPAN vol. 2000, no. 02, 29. Februar 2000 (2000-02-29) & JP 11 325406 A (EBARA CORP), 26. November 1999 (1999-11-26)

## Beschreibung

Die Erfindung betrifft ein Verfahren zur Erzeugung von Dampf in einer Dampferzeugeranlage mit einem mit Gichtgas gefeuerten Dampferzeuger und eine Dampferzeugeranlage.

Ein Verfahren zur Erzeugung von Dampf in einer Dampferzeugeranlage, die mit fossilen Brennstoffen befeuert wird, ist in DE 4327476 offenbart.

In Hüttenwerken fallen prozessbedingte Abfallgase wie Gicht-, Koksofen- und Konvertergas an. Es besteht Interesse daran, diese Abfallgase in effizienter Weise zur Stromerzeugung auszunutzen. Wegen der erhöhten Investitionen und wegen des technischen Risikos, diese Abfallgase in Gasturbinen für Kombiprozessen einzusetzen, werden konventionelle Lösungen mit Hochdruckdampferzeugern angestrebt. Bei den prozessbedingt starken Heizwertschwankungen, z. B. des Gichtgases muss bei der Verstromung zur Stabilisierung der Verbrennung im Dampferzeuger Erdgas und Heizöl als Stützfeuer eingesetzt werden.

Der Erfindung liegt die Aufgabe zu Grunde, das gattungsgemäße Verfahren derart weiterzuentwickeln, dass auf eine Stützfeuerung mit Edelbrennstoffen bei der Verbrennung des Gichtgases im Dauerbetrieb verzichtet werden kann.

Diese Aufgabe wird bei einem gattungsgemäßen Verfahren erfindungsgemäß durch die kennzeichnenden Merkmale des Anspruches 1 gelöst. Eine Dampferzeugeranlage zur Durchführung des Verfahrens ist Gegenstand des Anspruches 5. Vorteilhafte Ausgestaltungen der Erfindung sind in den Unteransprüchen angegeben.

Durch die Einkopplung von Abwärme in den Verbrennungsprozess kann auch bei abgesenkten Heizwerten im Gichtgas auf Edelbrennstoffe als Stützfeuer verzichtet werden. Derartige Abwärme fällt in Sinterkühlanlagen von Hüttenwerken an, in denen zeitgleich auch Gichtgas als Abfallgas aus dem Hochofenprozess erzeugt wird. Die von den gesinterten Feinerzen an die Kühlluft abgegebene Wärme wird gemäß der Erfindung über Wärmetauscherflächen im Abhitzekessel durch ein Wärmeverschiebesystem in das Hochdrucksystem des Dampferzeugers eingekoppelt. Damit wird Abfallwärme mit unterschiedlichem und insbesondere niedrigem Temperaturniveau und Abfallgas mit schwankendem und insbesondere geringem Heizwert zur Erzeugung von Dampf ausgenutzt.

Die Wärmeausnutzung im Bereich der Sinterkühlanlagen gestaltet sich auf Grund der besonderen Temperatur- und Kühlluftmengenverhältnisse besonders vielschichtig. Längs des Sinterbandes wird an verschiedenen Stellen dem Sintergut über Kühlluft Wärme entzogen, wodurch Wärmequellen unterschiedlichen Temperturniveaus entstehen. Um einen entsprechend hohen Anteil des unterschiedlichen Wärmepotentials sinnvoll ausnutzen zu können, bedarf es eines besonderen Abhitzekesselkonzeptes. Der exergetisch interessanteste Teil der Abwärmemenge aus der Sinterkühlanlage macht nur einen geringen Prozentsatz der gesamten Kühlluftmenge aus. Während dieser verhältnismäßig geringe Kühlluftmassenstrom dank seiner höheren Gastemperatur sich besonders zur hohen Speisewasservorwärmung anbietet, wird der größere Kühlluftmassenstrom mit niedriger Temperatur zur restlichen Speisewasservorwärmung genutzt. Um zusätzliche Temperatursträhnen auf der Kühlluftseite zu vermeiden, werden beide Kühlluftströme erst in der Mitte des zweigeteilten Abhitzekessels bei nahezu gleichem Temperaturniveau zusammengeführt.

Dabei ermöglicht die Absenkung der Temperatur des entgasten Speisewassers durch den Wärmetausch mit dem zurückgeführten Dampfturbinenkondensat die Einkopplung von Abwärme von niedrigem Temperaturniveau.

Die Temperatur des Speisewassers wird vor dem Eintritt in die Wärmetauscherflächen des Abhitzekessels auf den physikalisch niedrigstmöglichen Wert abgesenkt. Vorteilhaft ist es dabei, wenn das Speisewasser durch den Wärmetausch mit dem zurückgeführten Dampfturbinenkondensat gekühlt wird. Die auf diese Weise abgesenkte Temperatur des Speisewassers erlaubt auch aus der niedertemperaturigen Sinterkühlluft Wärme auszukoppeln.

Das Wärmeverschiebesystem besteht aus zwei außen liegenden zusätzlichen Vorwärmern, welche die Abwärme teilweise der gesamten Verbrennungsluft und dem Brennstoff Gichtgas zuführen. Hierdurch wird der Heizwert des Gichtgases so weit erhöht, dass im Normalbetrieb kein Stützfeuer über hochkalorige Edelbrennstoffe wie Erdgas notwendig ist.

Ein Ausführungsbeispiel der Erfindung ist in der Zeichnung dargestellt und wird im Folgenden näher erläutert. Die Zeichnung zeigt ein Verfahrensschema zur Erzeugung von Dampf.

Ein nach dem Naturumlaufprinzip arbeitender Dampferzeuger 1 enthält eine Brennkammer 2, der ein von oben nach unten durchströmter Rauchgaszug 3 nachgeschaltet ist. In dem Rauchgaszug 3 sind Nachschaltheizflächen wie der Überhitzer 4 und der Konvektionsverdampfer 4a angeordnet. Anstelle eines Naturumlaufdampferzeugers kann auch ein Zwangsumlauf- oder ein Zwangsdurchlaufdampferzeuger eingesetzt werden. Es kann auch eine andere als die dargestellte Rauchgasführung, z. B. nach Art eines Turmkessels verwendet werden.

Der Dampferzeuger 1 wird mit Gichtgas befeuert. Die Brennkammer 2 ist an der Stirnseite mit nur schematisch dargestellten Brennern 5 versehen. Die Brenner 5 sind mit einer Luftleitung 6 zur Zuführung von Verbrennungsluft und mit einer Gichtgasleitung 7 zur Zuführung von Gichtgas verbunden. Bei Störfällen und bei Ausfall des später beschriebenen Abhitzekessels 23 kann zur Absicherung der Dampfleistung Koksofengas oder Erdgas als Notfallbrennstoff eingesetzt werden. Dieser Notfallbrennstoff wird den Brennern 5 über eine Gasleitung 8 zugeführt.

An den Überhitzer 4 des Dampferzeugers 1 ist eine Dampfleitung 9 angeschlossen, die zu einer Dampfturbine 10 geführt ist. Die Dampfturbine 10 ist mit einem Generator 11 zur Stromerzeugung gekopppelt. Der Dampfturbine 10 kann über eine geregelte Entnahme 12 Prozessdampf entnommen werden, der in ein Dampfnetz eingespeist wird.

Der Ausgang der Dampfturbine 10 ist mit einer Abdampfleitung 13 verbunden, die zu einem Kondensator 14 geführt ist. In dem Kondensator 14 wird der Abdampf kondensiert, und das Dampfturbinenkondensat wird über eine Kondensatleitung 15, in der eine Förderpumpe 16 angeordnet ist, zu einem Entgaser 17 gefördert. Der Entgaser 17 wird mit Anzapfdampf betrieben, der über eine Anzapfleitung 18 der Dampfturbine 10 entnommen wird.

An den Entgaser 17 ist eine Speisewasserleitung 19 angeschlossen, in der eine Speisewasserpumpe 20 angeordnet ist, die den Druck des Speisewassers auf den Prozessdruck des Dampferzeugers 1 erhöht. In der Speisewasserleitung 19 ist zwischen dem Entgaser 17 und der Speisewasserpumpe 20 ein Wasser/Wasser-Wärmetauscher 21 angeordnet, der gleichzeitig an die Kondensatleitung 15 angeschlossen ist.

Die Speisewasserleitung 19 ist zu parallel geschalteten Wärmetauscherflächen 22 geführt, die in einem Abhitzekessel 23 angeordnet sind. Stromabwärts von den Wärmetauscherflächen 22 ist die Speisewasserleitung 19 mit einem externen Luftvorwärmer 24, an den die Luftleitung 6 angeschlossen ist, und parallel dazu mit einem Gasvorwärmer 25, an den die Gichtgasleitung 7 angeschlossen ist, verbunden. Im Anschluss an den Luftvorwärmer 24 und den Gasvorwärmer 25 ist die Speisewasserleitung 19 zu einem Speisewasservorwärmer 26 geführt, der von dem Rauchgas durchströmt ist, das den Dampferzeuger 1 verlässt. Dieser Speisewasservorwärmer 26 ist wasserseitig mit dem Wasser-Dampf-Kreislauf des Dampferzeugers 1 verbunden.

Der Abhitzekessel 23 ist einer Sinteranlage zur Sinterung von Feinerzen auf einem Sinterband nachgeschaltet. Während des Sinterprozesses wird Luft der auf dem Sinterband ruhenden Schicht der Sintermischung bzw. des Sinters zugeführt. Durch die Luft wird der Sinterprozess durch die Verbrennung der der Sintermischung beigemischten Feinkohle aufrechterhalten. Nach erfolgter Sinterung wird über zusätzliche Gebläse Kühlluft durch den Sinter gedrückt oder gesaugt. Auf diese Weise fällt längs des Sinterkühlbandes SK1 im Gaszug 30 Abluft mit unterschiedlichen Temperaturen und in unterschiedlichen Mengen oder aber, wie im Gaszug 31 dargestellt, Kühlluft mit einer entsprechenden Mischtemperatur beim Sinterkühlbandes SK2 an. Um diese verschiedenen Abluftströme 27, 28, 29 in dem Abhitzekessel 23 ausnutzen zu können, ist der Abhitzekessel 23 zweigeteilt und weist zwei Gaszüge 30, 31 auf. Die Wärmetauscherflächen 22 sind auf diese beiden Gaszüge 30, 31 verteilt. Die Gaszüge 30, 31 des Abhitzekessels 23 sind mit Anschlussstutzen für die unterschiedlichen Abgasströme 27, 28, 29 versehen. Der Abgasstrom 29, der eine niedrigere Temperatur aufweist als der Abgasstrom 28 wird in den Abhitzekessel 23 an einer Stelle eingespeist, an der der Abgasstrom 28 durch Abkühlung eine Temperatur angenommen hat, die etwa der des Abgasstromes 29 entspricht. Beide Sinterkühlanlagen SK1 und SK2 können in Bezug auf die oben beschriebene Wärmeauskopplung auch in Reihe geschaltet werden.

In dem Wasser/Wasser-Wärmetauscher 21 wird das entgaste Speisewasser aus dem Entgaser 17 im Wärmetausch mit dem Kondensat aus dem Kondensator 14 soweit wie möglich abgekühlt. Durch die Speisewasserpumpe 20 wird der Druck des gekühlten Speisewassers auf den Prozessdruck des Dampferzeugers 1 gebracht. In dem Abhitzekessel 23 wird die Temperatur des gekühlten und hochgespannten Speisewassers entsprechend erhöht. Mit dieser Temperatur tritt das Speisewasser in den Luftvorwärmer 24 und den Gasvorwärmer 25 ein, wodurch die Verbrennungsluft und das Gichtgas jeweils höchstmöglich vorgewärmt werden. Bei Eintritt in den Speisewasservorwärmer 26 weist das Speisewasser dann noch eine Temperatur von wenigen Kelvin oberhalb der Temperatur im Entgaser 17 auf. Die Werte können je nach den Gegebenheiten an den Sinterkühlanlagen SK1, SK2 und je nach den vorliegenden Dampfparametern stark variieren.

Das Speisewasser wird vor dem Eintritt in die Wärmetauscherflächen 22 des Abhitzekessels 23 auf die physikalisch niedrigstmögliche Temperatur abgekühlt. Besteht aufgrund der Zusammensetzung der den Abhitzekessel 23 durchströmenden Abgase nicht die Gefahr, dass eine Taupunktunterschreitung auftritt, die Korrosionsschäden an den Wärmetauscherflächen verursacht, so wird, wie beschrieben, das Speisewasser vor dem Eintritt in die Wärmetauscherflächen durch Dampfturbinenkondensat gekühlt. Das trifft normalerweise auf Abhitzekessel zu, in denen Abluft aus Sinterkühlbändern gekühlt wird. Muss jedoch mit Korrosionsschäden gerechnet werden, so muss die Temperatur des Speisewassers vor dem Eintritt in die Wärmetauscherflächen 22 des Abhitzekessels 23 etwa der Temperatur des Entgasers 17 entsprechen. In diesem Fall wird abweichend von der Zeichnung der Wasser/Wasser-Wärmetauscher 21 in die Speisewasserleitung 19 stromaufwärts von dem Luftvorwärmer 24, und dem Gichtgasvorwärmer 25 und stromabwärts von dem Speisewasservorwärmer 26 verlegt. Dabei wird unter Absenkung der Speisewassertemperatur für den Speisewasservorwärmer 26 das Dampfturbinenkondensat vor dem Eintritt in dem Entgaser 17 vorgewärmt.

## Patentansprüche

1. Verfahren zur Erzeugung von Dampf in einer Dampferzeugeranlage mit einem mit Gichtgas gefeuerten Dampferzeuger (1), **dadurch gekennzeichnet, dass** das entgaste und anschließend hochgespannte Speisewasser des Dampferzeugers (1) in einem von dem Dampferzeuger (1) unabhängigen Abhitzekessel (23) im Wärmetausch mit Abluft vorgewärmt wird und dass das dem Dampferzeuger (1) zugeführte Gichtgas und die dem Dampferzeuger (1) zugeführte Verbrennungsluft im Wärmetausch mit dem vorgewärmten Speisewasser in außen liegenden Vorwärmern (24, 25) vorgewärmt werden.

2. Verfahren nach Anspruch 1, **dadurch gekennzeichnet, dass** das entgaste Speisewasser in einem externen Wasser/Wasser-Wärmetauscher (21) im Wärmetausch mit Dampfturbinenkondensat gekühlt wird, dass der Druck des entgasten Speisewassers erhöht und dass das gekühlte und hochgespannte Speisewasser dem Ahitzekessel zugeführt wird.

3. Verfahren nach Anspruch 1 oder 2, **dadurch gekennzeichnet, dass** der Abhitzekessel (23) einer Sinteranlage zur Sinterung von Feinerzen nachgeschaltet ist und dass die in der Sinterkühlanlage mit unterschiedlichen Temperaturen anfallenden Abluftströme (27, 28, 29) entsprechend ihrem jeweiligen Temperaturniveau getrennt voneinander in den Abhitzekessel (23) eingeführt werden.

4. Verfahren nach einem der Ansprüche 1 bis 3, **dadurch gekennzeichnet, dass** das Speisewasser vor dem Eintritt in den Abhitzekessel (23) auf die physikalisch niedrigstmögliche Temperatur gekühlt wird.

5. Dampferzeugeranlage zur Durchführung des Verfahrens nach den Ansprüchen 1 bis 4, wobei der Dampferzeuger (1) der Dampferzeugeranlage eine mit Gichtgas befeuerte Brennkammer (2) und Nachschaltheizflächen aufweist, denen eine Dampfturbine (10), ein Kondensator (14) und ein Entgaser (17) nachgeschaltet sind und wobei an den Entgaser (17) eine Speisewasserleitung (19) angeschlossen ist, in der eine Speisewasserpumpe (20) zur Druckerhöhung angeordnet ist, **dadurch gekennzeichnet, dass** die Speisewasserleitung (19) zu Wärmetauscherflächen (22) geführt ist, die innerhalb eines von dem Dampferzeuger (1) unabhängigen Abhitzekessels (23) angeordnet sind und dass die Wärmetauscherflächen (22) des Abhitzekessels (23) speisewasserseitig mit einem Vorwärmer (24) zur Vorwärmung von Verbrennungsluft und mit einem Vorwärmer (25) zur Vorwärmung von Gichtgas verbunden sind.

6. Dampferzeugeranlage nach Anspruch 5, **dadurch gekennzeichnet, dass** in der Speisewasserleitung (19) zwischen dem Entgaser (17) und der Speisewasserpumpe (20) ein Wasser/Wasser-Wärmetauscher (21) angeordnet ist, der an die Kondensatleitung (15) zwischen dem Kondensator (14) und dem Entgaser (17) angeschlossen ist.

7. Dampferzeugeranlage nach Anspruch 5 oder 6, **dadurch gekennzeichnet, dass** der Abhitzekessel (23) einer Sinteranlage zur Sinterung von Feinerzen nachgeschaltet ist.

8. Dampferzeugeranlage nach Anspruch 7, **dadurch gekennzeichnet, dass** der Abhitzekessel (23) zweigeteilt und mit mehreren Anschlüssen für die Zufuhr von unterschiedlichen Abluftströmen (27, 28, 29) versehen ist.

## Claims

1. Method of generating steam in a steam generating plant with a steam generator (1) fired by throat gas, **characterised in that** the degasified and subsequently highly pressurised feedwater of the steam generator (1) is preheated in heat exchange by exhaust air in a waste heat boiler (23) independent of the steam generator (1) and that the throat gas, which is fed to the steam generator (1) and the combustion air, which is fed to the steam generator (1), are preheated in heat exchange with the preheated feedwater in externally disposed preheaters (24, 25).

2. Method according to claim 1, **characterised in that** the degasified feedwater is cooled in an external water/water heat exchanger (21) in heat exchange with steam turbine condensate, that the pressure of the degasified feedwater is increased and that the cooled and highly pressurised feedwater is fed to the waste heat boiler.

3. Method according to claim 1 or 2, **characterised in that** the waste heat boiler (23) is connected downstream of a sintering plant for sintering ore dust and that the exhaust air flows (27, 28, 29) occurring in the sinter cooling plant at different temperatures are introduced separately from one another into the waste heat boiler (23) in correspondence with their respective temperature level.

4. Method according to one of claims 1 to 3, **characterised in that** the feedwater is cooled to the physically lowest possible temperature before entry into the waste heat boiler (23).

5. Steam generating plant for carrying out the method according to daims 1 to 4, wherein the steam generator (1) of the steam generating plant comprises a combustion chamber (2), which is fired by throat gas, and downstream heating surfaces, downstream of which are connected a steam turbine (10), a condenser (14) and a degasifier (17), and wherein a feedwater duct (19), in which a feedwater pump (20) for increasing pressure is arranged, is connected with the degasifier (17), **characterised in that** the feedwater duct (19) is led to heat exchange surfaces (22) which are arranged within a waste heat boiler (23) independent of the steam generator (1) and that the heat exchange surfaces (22) of the waste heat boiler (23) are connected at the feedwater side with a preheater (24) for preheating combustion air and with a preheater (25) for preheating throat gas.

6. Steam generating plant according to claim 5, **characterised in that** a water/water heat exchanger (21) connected with the condensate duct (15) between the condenser (14) and the degasifier (17) is arranged in the feedwater duct (19) between the degasifier (17) and the feedwater pump (20).

7. Steam generating plant according to claim 5 or 6, **characterised in that** the waste heat boiler (23) is connected downstream of a sintering plant for sintering ore dust.

8. Steam generating plant according to claim 7, **characterised in that** the waste heat boiler (23) is of two-part construction and provided with a plurality of connections for the feed of different exhaust air flows (27, 28, 29).

## Revendications

1. Procédé de production de vapeur dans une installation de production de vapeur comprenant un générateur de vapeur (1) chauffé au gaz de haut-fourneau, **caractérisé en ce que** l'eau d'alimentation dégazée puis mise sous haute pression du générateur de vapeur (1) est préchauffée en échange thermique avec de l'air d'évacuation dans une chaudière de récupération (23) indépendante du générateur de vapeur (1), et que le gaz de haut-fourneau et l'air comburant envoyés dans le générateur de vapeur (1) sont préchauffés en échange thermique dans des préchauffeurs extérieurs (24, 25) avec l'eau d'alimentation préchauffée.

2. Procédé suivant la revendication 1, **caractérisé en ce que** l'eau d'alimentation dégazée est refroidie dans un échangeur de chaleur eau/eau (21) extérieur en échange thermique avec le condensat de turbine à vapeur, que la pression de l'eau d'alimentation dégazée est accrue, et que l'eau d'alimentation refroidie et sous haute pression est envoyée dans la chaudière de récupération.

3. Procédé suivant l'une des revendications 1 et 2, **caractérisé en ce que** la chaudière de récupération (23) est montée en aval d'une installation de frittage de fines de minerai et que les flux d'air d'évacuation (27, 28, 29), produits à différentes températures dans l'installation de refroidissement d'agglomérés de minerais, sont injectés séparément les uns des autres dans la chaudière de récupération (23) suivant leur niveau de température respectif.

4. Procédé suivant l'une des revendications 1 à 3, **caractérisé en ce que** l'eau d'alimentation est refroidie à la température minimale physiquement possible avant son entrée dans la chaudière de récupération (23).

5. Installation de production de vapeur pour la mise en oeuvre du procédé suivant les revendications 1 à 4, le générateur de vapeur (1) de l'installation de production de vapeur présentant une chambre de combustion chauffée au gaz de haut-fourneau (2) et des corps de chauffe aval, en aval desquels sont montés une turbine à vapeur (10), un condenseur (14) et un dégazeur (17), et une conduite d'eau d'alimentation (19), dans laquelle est disposée une pompe à eau d'alimentation (20) pour l'élévation de pression, étant raccordée au dégazeur (17), **caractérisée en ce que** la conduite d'eau d'alimentation (19) est guidée en direction de surfaces d'échange thermique (22), qui sont disposées à l'intérieur d'une chaudière de récupération (23) indépendante du générateur de vapeur (1), et que les surfaces d'échange thermique (22) de la chaudière de récupération (23) sont raccordées côté eau d'alimentation à un préchauffeur (24) pour le préchauffage d'air comburant et à un préchauffeur (25) pour le préchauffage de gaz de haut-fourneau.

6. Installation de production de vapeur suivant la revendication 5, **caractérisée en ce qu'**un échangeur thermique eau/eau (21), raccordé à la conduite de condensat (15) entre le condenseur (14) et le dégazeur (17), est disposé dans la conduite d'eau d'alimentation (19) entre le dégazeur (17) et la pompe à eau (20).

7. Installation de production de vapeur suivant l'une des revendications 5 et 6, **caractérisée en ce que** la chaudière de récupération (23) est montée en aval d'une installation de frittage de fines de minerai.

8. Installation de production de vapeur suivant la revendication 7, **caractérisée en ce que** la chaudière de récupération (23) est partagée en deux et est munie de plusieurs raccords pour l'arrivée de différents flux d'air d'évacuation (27, 28, 29).
